# EUROPÄISCHE PATENTSCHRIFT

(11) **EP 1 957 240 B1**
(45) Veröffentlichungstag und Bekanntmachung des Hinweises auf die Patenterteilung: **11.04.2018**
(21) Anmeldenummer: 06793789.6
(22) Anmeldetag: 25.09.2006
(51) Int. Cl.: B25D 16/00

(54) **BOHRHAMMER MIT DREI BETRIEBSARTEN**
HAMMER DRILL HAVING THREE OPERATING MODES
MARTEAU PERFORATEUR AVEC TROIS MODES DE FONCTIONNEMENT

(30) Priorität: 25.11.2005 DE 102005056205
(43) Veröffentlichungstag der Anmeldung: 20.08.2008
(73) Patentinhaber: ROBERT BOSCH GMBH, 70442 Stuttgart (DE)
(72) Erfinder: DUESSELBERG, Achim, Hangzhou 310052 (CN); ULLRICH, Andre, 70794 Filderstadt-Bernhausen (DE); HEINZELMANN, Helmut, 70567 Stuttgart (DE); BERNHARDT, Thomas, 72631 Aichtal-Groetzingen (DE); WEISS, Michael, 70563 Stuttgart (DE); HERR, Tobias, 70569 Stuttgart (DE)
(86) Internationale Anmeldenummer: PCT/EP2006/066679
(87) Internationale Veröffentlichungsnummer: WO 2007/060043

(56) Entgegenhaltungen:
- EP-A2- 1 101 570
- EP-A2- 1 157 788
- WO-A-2006/029916
- DE-A1- 10 041 410
- JP-A- 9 070 771
- JP-A- 9 272 005

## Beschreibung

### Stand der Technik

Die vorliegende Anmeldung geht aus von einem Bohrhammer nach dem Oberbegriff des Anspruchs 1.

Aus der Patentanmeldung JP 9-272005 ist ein Bohrhammer mit einem Umschaltmechanismus für die drei Betriebsarten Bohren, Meisseln und Hammerbohren bekannt. Der Bohrhammer hat einen Elektromotor, der über ein Motorritzel mit einem Antriebsritzel einer Zwischenwelle kämmt. Das Antriebsritzel sitzt drehfest auf der Zwischenwelle und überträgt die Drehbewegung des Motors auf die Zwischenwelle. Weiterhin sitzt drehfest etwa mittig auf der Zwischenwelle eine Mitnahmezahnwelle. Auf der Zwischenwelle, an der ersten Seite der Mitnahmezahnwelle axial benachbart, sitzt drehbar und dreharretierbar ein Antriebslager für ein Hammerschlagwerk. Mit diesem ist die Rotation der Zwischenwelle in eine axiale Schlagbewegung der Abtriebswelle des Bohrhammers umwandelbar. Das Antriebslager ist mit einer axial gegen eine Feder verschiebbaren Hülse ständig formschlüssig gekuppelt, wobei die Hülse in einer Verschiebe-Endposition mit der Mitnahmezahnwelle gekuppelt ist, so dass dadurch auch die Mitnahmezahnwelle und das Antriebslager formschlüssig miteinander im Eingriff stehen.

Auf der Zwischenwelle, an der zweiten Seite der Mitnahmezahnwelle sitzt axial benachbart, drehbar und gegen eine Feder axialverschiebbar ein Schiebezahnrad. Dieses ist zugleich ständig mit einem achsparallel, drehfest auf dem Hammerrohr sitzenden Abtriebszahnrad im Zahneingriff und dabei auch gegenüber diesem axial verschiebbar. In einer ersten axialen, der Mitnahmezahnwelle nahen Endposition ist das Schiebezahnrad mit einer axial vorspringenden Verzahnung mit einer entsprechenden Gegenverzahnung der Mitnahmezahnwelle federvorgespannt gekuppelt. Dabei überträgt das Schiebezahnrad die Rotation der Mitnahmezahnwelle bzw. die der Zwischenwelle auf das Hammerrohr bzw. auf ein daran befestigtes Einsatzwerkzeug für die Betriebsarten Bohren oder Hammerbohren.

In einer zweiten axialen, der Mitnahmezahnwelle ferneren Endposition ist das Schiebezahnrad axial aus der Kuppelposition mit der Mitnahmezahnwelle gelöst, indem es entgegen der Federspannkraft verschoben und damit drehantriebsfrei ist. Diese Schaltposition ist für die Betriebsart Meißeln vorgesehen.

Das Schiebezahnrad hat den Nachteil, dass wegen der axialen Aneinanderreihung von Funktionselementen bzw. Verzahnungen für diesen Aufbau eine erhöhte Baulänge und damit höheres Bauvolumen und Baumasse erforderlich ist. Zudem sind die ineinander greifenden Laufverzahnungen des Schiebezahnrades und des Hammerrohr-Zahnrades durch das Verschieben beim Umschalten der Betriebsart höher beansprucht, als übliche Laufverzahnungen, so dass ihre Lebensdauer verringert ist. Darüber hinaus muss die Schaltnabe und/oder das Schiebezahnrad durch die Schaltmittel stets gegen die Vorspannkraft der Federn in seinen Schaltpositionen gehalten werden, so dass durch ständiges axiales Abstützen der feststehenden Schaltmittel an der rotierenden Schaltnabe und dem Schiebezahnrad sowie durch axiales Abstützen der vorgespannten Federn an diesen Teilen eine erhöhte Reibung vorliegt, die zu entsprechender Wärmeentwicklung, Verschleiß und Minderung des Getriebewirkungsgrades führt. Die JP-H-09-070771-A offenbart einen Bohrhammer mit den Merkmalen des Oberbegriffs des Anspruchs 1.

### Offenbarung der Erfindung

Die Erfindung mit den Merkmalen des Anspruchs 1 hat den Vorteil, dass das Getriebe leichter umschaltbar ist und der Bohrhammer dabei robuster, kürzer bzw. kompakter und leichter ist. Die höhere Robustheit des Getriebes ergibt sich, weil sie ohne axiale Verschiebung ineinander greifender Laufverzahnungen auskommt. Damit ist ein Bohrhammer geschaffen, der einfach und kostengünstig aufgebaut ist und dessen Wirkungsgrad durch die Getriebe-Schaltmechanik nicht beeinträchtigt wird. Dadurch, dass die erste Schaltnabe ein Zahnnabenprofil hat, das verschiebbar und drehmitnehmend zu der jeweils mit einem Zahnwellenprofil versehenen Mitnahmezahnwelle und dem Abtriebszahnrad passt, ist der Rotationsantrieb der Abtriebswelle einfach schaltbar. Dadurch, dass die Zwischenwelle ein einfaches, zylindrisches Teil ist, auf das das Antriebszahnrad, das, insbesondere aus Sintermetall bestehende, Mitnahmezahnrad und das Wälzlager drehfest sitzen, insbesondere aufgepresst sind, und als Axialsicherung für das frei auf der Zwischenwelle drehbare Taumelzahnrad und das Abtriebszahnrad dienen ist der Bohrhammer kostengünstig herstellbar und robust.

Dadurch, dass die zweite Schaltnabe ein Zahnnabenprofil hat, das verschiebbar und drehmitnehmend zu der jeweils mit einem Zahnwellenprofil versehenen Mitnahmezahnwelle und dem Taumelzahnrad passt, ist der Antrieb des Schlagwerks besonders einfach schaltbar.

Dadurch, dass der Durchmesser und das Zahnprofil der Mitnahmezahnwelle mit denen des benachbarten Taumelzahnrades und zumindest einem Teilbereich des Abtriebszahnrades übereinstimmen, sind die Einzelteile aufgrund der gleichen Verzahnung kostengünstig herstellbar.

Dadurch, dass die Schaltnaben ca. 10 mm breit ist und damit etwa halb so breit wie die Mitnahmezahnwelle ist, ist bei kompakter Bauweise des Getriebes ein nur ein etwa 5 mm kurzer Schaltweg zum Wechsel der Schaltposition nötig.

Dadurch, dass die beiden Schaltnaben in einer Mittenstellung zur Mitnahmezahnwelle beidseitig um etwa gleiche Länge über dieses überstehen und dabei gleichzeitig mit den benachbarten Zahnrädern, dem Taumel- und dem Abtriebszahnrad, im Eingriff sind, ist die Schaltposition zum Hammerbohren einfach einstellbar.

Dadurch, dass die Schaltnaben das Mitnahmezahnrad drehfest und axial verschieblich umgreifen und darauf wahlweise axial nach beiden Seiten über die benachbarten Zahnräder in diese formschlüssig eingreifend verschiebbar sind, so dass sie - in der Mittenstellung - entweder gleichzeitig mit dem Taumelzahnrad und dem Abtriebszahnrad in Eingriff stehen oder in einer von zwei seitlichen Verschiebepositionen entweder allein mit dem Taumel- oder allein mit dem Abtriebszahnrad kämmen, ist ein einfaches Umschalten der Betriebsarten des Bohrhammers zwischen Hammerbohren, Meißeln und Bohren möglich.

Dadurch, dass die, insbesondere aus Sintermetall bestehenden Schaltnaben, einen ringnutartigen Schlitz auf ihrem Außenumfang zum Eingriff einer als Schaltmittel dienenden Schaltgabel haben, sind einfache Schaltmittel zum Schalten des Getriebes einsetzbar. Dadurch, dass die Schaltgabeln - außer bei Schaltvorgängen - kraftfrei und damit reibungsarm in den Schlitz der Schaltnaben eingreifen, sind die Reibungsverluste gering und der Wirkungsgrad des Bohrhammers verbessert.

Dadurch, dass alle Zähne des Zahnwellenprofils des Taumel- und des Abtriebszahnrades auf ihrer der Mitnahmezahnwelle zugewandten Seite jeweils eine partielle Zahnbreitenverringerung von etwa 1 bis 2 mm haben, die zu einer partiellen Verbreiterung der Zahnlücken des Zahnwellenprofils führt, die als Synchronisierungsausnehmungen dienen - ist ein leichteres Umschalten und Eintreten der Zahnnabenzähne der Schaltnaben in die Zahnlücken der Zahnwellenprofile möglich.

Dadurch, dass alle Zähne der Schaltnaben jeweils auf der der eiden Stirnseiten eine partielle Zahnbreitenverringerung von etwa 1 bis 2 mm haben, wobei die Zähne des Zahnwellenprofils des Taumel- und des Abtriebszahnrades keine Zahnbreitenverringerung aufweisen ist eine Synchronisierungshilfe geschaffen, die allein auf der Ausgestaltung der Schalthülse beruht und damit den Herstellungsaufwand für das Getriebe verringert.

Dadurch, dass zwischen Motor und Getriebe ein Zwischenflansch sitzt, in dem ein Ende der Zwischenwelle, insbesondere über ein Nadellager, drehbar gelagert ist, ist das aus Kunststoffhalbschalen bestehende Gehäuse besonders verformungssicher und stabil. Dadurch, dass ein einstückiges, insbesondere u-förmig gebogenes, Schaltblech als Schaltmittel dient, wobei dessen einer U-Schenkel als Schaltgabel und dessen anderer U-Schenkel als Arretiergabel dient, ist die Schaltmechanik besonders einfach herstellbar.

Dadurch, dass die Arretiergabel ein Zahnprofil hat, mit dem es, insbesondere in der Schaltstellung der reinen Hubbewegung des Getriebes, in Eingriff mit dem Zahnprofil des Abtriebszahnrades bringbar ist und dieses dabei arretiert, ist mit einem einzigen, einfachen Maschinenelement ein Umschalten des Getriebes in die Betriebsart Meißeln, d.h. mit reiner Hubbewegung des Getriebes möglich, wobei zugleich die Abtriebswelle drehfest arretiert ist.

Dadurch, dass eine als Schenkelfeder ausgestaltete Schaltfeder mit zwei Schaltschenkeln als Schaltmittel dient, die unabhängig voneinander in mehrere Schaltpositionen einstellbar sind und dabei Schaltbleche mitnehmen, ist eine einfache und robuste Schaltmechanik geschaffen..

Dadurch, dass die Schaltbleche formschlüssig in den Umfang der Schaltnaben greifen und diese mittels der Schaltschenkel kraftfrei in ihrer jeweiligen Schaltposition halten, ist ein besonders reibungsarm arbeitendes, langlebiges Getriebe mit hohem Wirkungsgrad geschaffen.

### Zeichnung

Die Erfindung ist nachstehend anhand eines Ausführungsbeispiels mit zugehöriger Zeichnung näher erläutert.

Es zeigen
Figur 1 eine Seitenansicht eines erfindungsgemäßen Bohrhammers mit geöffnetem Gehäuse
Figur 2 eine räumliche Ansicht der Zwischenwelle mit Mitnahmezahnwelle
Figur 3 eine räumliche Ansicht der Zwischenwelle mit Getriebeteilen und Umschaltmechanik in der Schaltposition Hammerbohren
Figur 4 die Ansicht gemäß Figur 3 in der Schaltposition Bohren
Figur 5 die Ansicht gemäß Figur 3 in der Schaltposition Meisseln
Figur 6 einen vergrößerten Ausschnitt aus Figur 3 mit Ansicht der Mitnahmezahnwelle
Figur 7 eine Ansicht einer der zwei Schaltnaben zum Schalten der Betriebsarten
Figur 8 eine Ansicht der Umschaltmechanik mit Schaltblechen
Figur 9 eine Ansicht des Schaltknopfes mit Schenkelfeder
Figur 10 eine räumliche Ansicht der Umschaltmechanik mit Schaltnaben, Schaltblechen und Abtriebszahnrad
Figur 11 das Schaltblech zum Schalten der Rotation als Einzelheit und
Figur 12 das Getriebe gemäß Figur 3 in einer definierten Zwischen-Schaltstellung zum Drehpositionieren eines Meißels für die danach einzustellende Betriebsart Meißeln.

### Beschreibung des Ausführungsbeispiels

Die Figur 1 zeigt einen Bohrhammer 10 mit einem Gehäuse 12, das aus zwei Halbschalen 13, 14 aus Kunststoff mit einer senkrechten Trennfuge besteht, bei abgenommener oberer Halbschale 14. Sichtbar ist daher die unteren Halbschale 13 mit einliegenden Funktionsteilen.

Das Gehäuse 12 nimmt einen Motor 16 mit einem Ein- Ausschalter 18 und einem entsprechenden Elektrokabel 20 zum Anschluss an eine externe Stromquelle, sowie ein Getriebe 26 und eine Schlagwerk 36 auf. Der Motor 16 enthält eine Motorwelle 22, deren freies Ende ein Motorritzel 24 trägt, das in einem zwischen den Halbschalen 13, 14 lagesicherbaren Zwischenflansch 25 gelagert ist. Das Motorritzel 24 steht im Eingriff mit einem Antriebszahnrad 30 einer mit einem Ende über ein nichtdargestelltes Nadellager im Zwischenflansch 25 gelagerten Zwischenwelle 28 des Getriebes 26. Daran anschließend ist auf der Zwischenwelle 28 benachbart zum fest darauf sitzenden, insbesondere aufgepressten, Antriebszahnrad 30 ein Taumelzahnrad 38 drehbar gelagert. Das Taumelzahnrad 38 trägt eine Taumelscheibe 40 mit Taumelfinger 42 als Teil des Schlagwerks 36. Zum Taumelzahnrad 38 axial benachbart sitzt auf der Zwischenwelle 28 eine Mitnahmezahnwelle 32 drehfest, insbesondere aufgepreßt, gelagert. Die Mitnahmezahnwelle 32 besteht vorzugsweise aus Sintermaterial und hat die Form einer hohlen Zahnwelle, deren Profil 31 sich über ihre gesamte Außenlänge erstreckt. An die Mitnahmezahnwelle 32 schließt sich axial benachbart ein Abtriebszahnrad 35 an, das durch ein nicht näher bezeichnetes Nadellager drehbar auf der Zwischenwelle 28 gelagert ist.

Das Abtriebszahnrad 35 hat zwei unterschiedliche Verzahnungen 66, 68. Von diesen ist die erste 66 benachbart zur Mitnahmezahnwelle 32 angeordnet und hat die gleiche Zahnwellengeometrie wie diese. Die zweite Verzahnung 68 ist eine Laufverzahnung mit der gleichen Zahngeometrie wie ein mit dieser im Eingriff stehendes, achsparalleles Antriebszahnrad 48 der Abtriebswelle 46. Die das Abtriebszahnrad 35 tragende Zwischenwelle 28 ist mit einem am äußerem Ende, benachbart zur zweiten Verzahnung 68 sitzenden Wälzlager 45 im Gehäuse 12 drehbar gelagert und axial gesichert.

Auf der ersten Verzahnung 66 des Abtriebszahnrades 35 sitzt formschlüssig übergreifend, axial verschiebbar eine erste Schaltnabe 34. Gleichermaßen sitzt auf dem Taumelzahnrad 38 formschlüssig übergreifend, axial verschiebbar eine zweite Schaltnabe 134.

Die erste Schaltnabe 34 übergreift in einer ersten axialen Schaltposition allein die erste Verzahnung 66 (Fig. 5) und in einer zweiten axialen Schaltposition (Fig. 3, 4) sowohl die erste Verzahnung 66 als auch das Zahnwellenprofil 31 der Mitnahmezahnwelle 32. Damit ist in der zweiten Schaltposition das Abtriebszahnrad 35 drehfest mit der Mitnahmezahnwelle 32 gekuppelt, während es in der ersten Schaltposition von dieser gelöst ist. Folglich wird in der ersten Schaltposition (Fig. 5) - im Gegensatz zur zweiten Schaltposition - die immer bei drehender Motorwelle 24 vorliegende Rotation der Zwischenwelle 28 nicht auf die Abtriebwelle 46 übertragen. Die Abtriebswelle 46 steht dann bei eingeschaltetem Motor 15 für die Betriebsart Meisseln still.

Zum Meisseln muss zudem eine zweite Schaltnabe 134 von ihrer ersten Schaltposition (Fig. 4), in der sie allein das Taumelzahnrad 38 übergreift in ihre zweite Schaltposition (Fig. 3, 5) verschoben werden. In ihrer zweiten Schaltposition übergreift die Schalthülse 134 sowohl das Taumelzahnrad 38 als auch die Mitnahmezahnwelle 32 und kuppelt diese miteinander. Dadurch wird die Drehbewegung des Motors 16 in eine Hubbewegung des Schlagwerks 36 umgewandelt. Diese ist sowohl für die Betriebsart Meißeln (Fig. 5) als auch für die Betriebsart Hammerbohren (Fig. 3) erforderlich. Durch Schalten der zweiten Schaltnabe 134 kann also nur das Schlagwerk 36 aktiviert oder deaktiviert werden, ohne dass damit die Rotation der Abtriebswelle 46 einstellbar ist.

In der Betriebsart Bohren befindet sich die erste Schaltnabe 34 im Eingriff mit der Mitnahmezahnwelle 32, also in ihrer zweiten Schaltposition (Fig. 3, 4). Bei Drehen des Motors 16 rotiert mit diesem die Abtriebswelle 46. Dabei muss die zweite Schaltnabe 134 außer Eingriff mit der Mitnahmezahnwelle 32 sein, also in ihrer ersten Schaltposition, in der das Schlagwerk 36 abgeschaltet ist.

In der Betriebsart Hammerbohren (Fig. 3) befinden sich beide Schaltnaben 34, 134 im kuppelnden Eingriff sowohl mit der Mitnahmezahnwelle 32 als auch mit dem Taumelzahnrad 38 bzw. der Verzahnung 66 des Abtriebszahnrads 35. Dabei erfolgen die Drehmitnahme der Abtriebswelle 46 und Antrieb des Schlagwerks 36.

Die beiden Schaltnaben 34, 134 bilden mit zugehörigen Schaltblechen 54, 154, einer mit den Schaltblechen 54, 154 gekuppelten Schaltfeder 76 und einem die Schaltfeder 76 betätigenden Schaltnocken die Schaltelemente zum Einstellen der drei Betriebsarten Hammerbohren, Bohren und Meißeln.

Anschließend an den Taumelfinger 42 setzt sich achsparallel zur Zwischenwelle 28 das Schlagwerk 36 mit einem Schlagelement 44 fort. Diese überträgt Schlagenergie, die über die Rotation der Taumelscheibe 40 in eine translatorische Bewegung des Taumelfingers 42 umgewandelt wird, auf ein nicht näher bezeichnetes Schlagteil im Inneren der Abtriebswelle 46. Dieses überträgt die Schlagenergie auf einen in einem Bohrfutter 50 gehaltenen, nicht dargestellten Bohrer oder Meißel.

Beide bei Betrieb des Bohrhammers 10 rotierenden Schaltnaben 34, 134 tragen auf ihrem Umfang je einen ringnutartigen Schlitz 33 zum Eingriff je einer drehfest angeordneten Schaltgabel 52, 152. Die zwei Schaltgabeln 52, 152 werden aus je einem u-förmig gebogenen, einstückigen Schaltblech 54, 154 (Fig. 8, 10, 11) mit U-Schenkeln 94, 194, 96, 196 gebildet. Der erste U-Schenkel 94, 194 bildet dabei jeweils mit einer halbkreisförmigen Ausnehmung 57, 157 eine Schaltgabel 52, 152. Die U-Schenkel 94, 194 und 96, 196 haben je eine fluchtende Bohrung 53 zum gleitenden Durchtritt einer Führungsstange 51.

Der zweite U-Schenkel 96 des ersten Schaltblechs 54 hat in einer halbkreisförmigen Ausnehmung ein Zahnprofil 55 und bildet eine Arretiergabel 56 zum arretierenden Eingriff in die Laufverzahnung 68 des Abtriebszahnrades 35. Dieser Eingriff ist in einer bestimmten Axialposition der Schaltgabel 152 vorgesehen. Dabei wird das Abtriebszahnrad 35 durch die entsprechende Position der Schaltnabe 34 zugleich von deren Drehmitnahme entkoppelt. In dieser Position ist also auch die Abtriebswelle 46 drehfest arretiert.

In einer definierten Zwischenstellung beim Schalten vom Hammerbohren auf Meißelbetrieb kurz vor Eingriff der Arretiergabel 56 in die Laufverzahnung 68 ist das Abtriebszahnrad 35 und damit die Abtriebswelle 46 mit dem Bohrfutter und einem eingesetzten Meißel noch frei drehbar. Dabei kann das Bohrfutter 50 bzw. der Meißel von Hand in eine gewünschte Arbeitsposition gedreht werden. Dabei rastet die Arretiergabel 56 noch nicht in die Verzahnung 68 des Abtriebszahnrads 35 ein, weil das Schaltblech 54 noch nicht in die axiale Eingriffsposition verschoben ist. Dies geschieht erst nach dem Weiterschalten in die Schaltposition Meißeln. Dort wird die gewählte Drehposition des Meißels über die Dreharretierung der Abtriebswelle 46 mittels der Arretiergabel 56 fixiert. Damit ist eine drehfeste Verriegelung des Meißels relativ zum Gehäuse 12 erreicht.

Die Schaltbleche 54, 154 sind achsparallel zur Zwischenwelle 28 über eine Führungsstange 51 elastisch längs verschiebbar gelagert, die dazu jeweils die U-Schenkel der Schaltbleche 54, 154 durch die Bohrungen 53 quer durchtritt. Zum Verschieben der Schaltbleche 54, 154 auf der Führungsstange 51 parallel zur Zwischenwelle 28 dient ein drehbetätigbarer Schaltknopf 59 mit einem Exzenternocken 74, der zwischen zwei Schaltschenkeln 78 einer Schaltfeder 76 zentriert gehalten wird. Dazu greift je ein abgewinkeltes freies Ende 92 der Schaltschenkel 78 in je eine kulissenförmige Ausnehmung 90 des zugeordneten Schaltblechs 54, 154.

Bei Drehen des Schaltknopfes 59 gemäß einem Drehrichtungspfeil 71 werden mittels dem Exzenternocken 74 je nach Drehrichtung je einer der zwei Schaltschenkel 78 geschwenkt und verschiebt dabei eines der Schaltbleche 54, 154 linear entlang der Führungsstange 51. Dabei umgreifen die Schaltschenkel 78 den als Schaltorgan dienenden Exzenternocken 74 des Schaltknopfs 59 und halten ihn in seiner die Betriebsart Hammerbohren definierenden Mittenpositon überrastend zentrierend fest. Die Positionierung und Lagesicherung der Schaltnaben 34, 134 in ihren Schaltpositionen erfolgt ausschließlich über den Formschluß zwischen den Schlitzen 33, 133 und den darin eingreifenden Schaltgabeln 52, 152 und macht vorgespannte Federelemente überflüssig. Dadurch werden bei Betrieb des Bohrhammers 10 Reibungsverluste vermieden und damit bleiben die Schaltnaben 34, 134 in allen drei Schaltpositionen ohne axiale Kraftbeaufschlagung fixiert, was zu verringertem Verschleiß und höherer Lebensdauer der Schaltelemente führt.

Wenn beim axialen Verschieben der Schaltnaben 34, 134 deren Zähne 69 mit den Zähnen 131 des korrespondierenden Zahnwellenprofils 31 der Mitnahmezahnwelle 32 stirnseitig aufeinander treffen, wird das Umschalten durch Schaltsynchronisationsmittel erleichtert. Dazu dienen auf beiden Stirnseiten der Mitnahmezahnwelle 32 jeweils partielle Zahnbreitenverringerungen 62, 64 von etwa 2/3 der Zahnbreite auf einer Zahnlänge von etwa 1 bis 2 mm. Die Zahnbreitenverringerung führt zu einer partiellen Verbreiterung der Zahnlücken des Zahnwellenprofils 31 und erleichtert das Eintreten der Zähne 69 der Schaltnaben 34, 134 in die Zahnlücken zwischen den Zähnen 37 der Mitnahmezahnwelle 32. Zur weiteren Verbesserung der Synchronisierung der Schaltung des Bohrhammergetriebes 26 können die Zähne 69 der Schaltnaben 34, 134 jeweils auf der der Mitnahmezahnwelle 32 zugewandten Stirnseite eine partielle Zahnbreitenverringerung 70 von etwa 1 bis 2 mm haben. Dies erleichtert das Eintreten der Zähne 37 der Mitnahmezahnwelle 32 zwischen die Zahnlücken der Zähne 69 der Schaltnaben 34, 134. Die Funktion partieller Zahnbreitenverringerungen kann auch durch stirnseitige Anspitzungen der Zähne 69 und 37 erreicht werden.

Der Schaltweg der Schaltbleche 54, 154 bzw. der Schaltnaben 34, 134 in bzw. aus ihrer jeweiligen Schaltposition der jeweiligen Betriebsart beträgt je etwa 5 mm Verschiebeweg. Der Verdrehwinkel des Schaltknopfes 59 nach rechts oder nach links ist etwa 90° und damit komfortabel kurz.

Die in Figur 2 gezeigte Ansicht der Zwischenwelle 28 verdeutlicht die dazu vorliegenden, entsprechenden Erläuterungen aus Figur 1.

Die in den Figuren 3, 4, 5 dargestellte räumliche Ansicht des Getriebes 26 des Bohrhammers 10 zeigt im Detail die Darstellung und Beschreibung zu Figur 1 in der Betriebsart Hammerbohren, Bohren und Meißeln.

Die Ansicht gemäß Figur 6 zeigt in einem vergrößerten Ausschnitt gemäß Figur 3 das Getriebe 26 in der Schaltposition Hammerbohren.

In Figur 7 zeigt eine räumliche Ansicht der Schaltnabe 34 deren zu Figur 1 erläuterte Ausgestaltung mit dem Zahnnabenprofil 69 und dem Schlitz 33.

Figur 8 zeigt eine Ansicht der Umschaltmechanik mit Schaltblechen 54, 154, aus der die Funktion der Schaltfeder 76 mit den Schaltschenkeln 78 in Verbindung mit der Führungsstange 51 hervorgeht. Figur 9 zeigt eine Ansicht des Schaltknopfes 59 mit der Schenkelfeder 76, die sich mit ihren abgewinkelten Schaltschenkeln 78 zentrierend beidseitig von außen am exzentrisch angeordneten, v-förmigen Exzenternocken 74 abstützt. Anhand dieser Figur sind die Bewegungs- und Funktionsabläufe beim Schalten der Betriebsarten besonders einfach zu veranschaulichen. In der dargestellten Mittenposition des Exzenternockens 74 halten die beiden Schaltschenkel 78 die Schaltnaben 34, 134 in der Position für die Betriebsart Hammerbohren gemäß Figur 3, 6, 8, in der das Taumelzahnrad 38 und das Abtriebszahnrad 35 mit der Mitnahmezahnwelle 32 gekuppelt sind und damit das Schlagwerk 36 und die Drehmitnahme der Abtriebswelle 46 eingeschaltet sind.

Wird der Schaltknopf 59 in Betrachtungsrichtung im Uhrzeigersinn gedreht, schwenkt der Exzenternocken 74 den linken Schaltschenkel 78 mit der linken Schaltnabe 34 nach links, wobei der rechte Schaltschenkel 78 und damit die rechte Schaltnabe 134 ihre Position beibehalten. Damit ist die Betriebsart Bohren gemäß Figur 4 eingestellt, in der das Taumelzahnrad 38 von der Mitnahmezahnwelle 32 entkuppelt, also das Schlagwerk 36 ausgeschaltet ist.

Wird der Schaltknopf 59 entgegen dem Uhrzeigersinn gedreht, schwenkt der Exzenternocken 74 den rechten Schaltschenkel 78 mit der rechten Schaltnabe 134 nach links, wobei der linke Schaltschenkel 78 und damit die linke Schaltnabe 134 ihre Position beibehalten. Damit ist die Betriebsart Meißeln gemäß Figur 5 eingestellt, in der das Taumelzahnrad 38 mit der Mitnahmezahnwelle 32 gekuppelt ist, also das Schlagwerk 36 eingeschaltet und das Abtriebszahnrad 35 dreharretiert ist, also die Drehmitnahme der Abtriebswelle 46 unterbleibt.

Beim Umschalten der Betriebsarten wird jeweils immer nur einer der beiden Schaltschenkel 78 der Schaltfeder 76 bewegt. Damit beim Schalten eines Schaltschenkels 78 nicht der andere Schaltschenkel 78 betätigt und eine ungewollte Schaltbewegung ausgelöst wird, können sich diese zum Ausführen der Schaltbewegung nur voneinander weg spreizen und nur bis zur Mittenlage, nicht über diese hinaus aufeinander zu bewegen. Dazu stützen sich die Schaltschenkel 78 in der Mittenlage vorgespannt an einem gehäusefesten, schematisch dargestellten Mittenanschlag 80 ab.

Figur 10 zeigt eine räumliche Ansicht des Schaltelemente gemäß Figur 3, 4, 5 von unten bzw. hinten, wobei die Ausgestaltung und Anordnung der Schaltnaben 34, 134, der Schaltbleche 54, 154 und des Abtriebszahnrades 35, insbesondere die Ausgestaltung der Arretiergabel 56 und ihre Zuordnung zur Laufverzahnung 68 in der Position Meißeln besonders deutlich wird.

Figur 11 zeigt das Schaltblech 54 zum Ein- und Ausschalten der Rotation der Abtriebswelle 46 als Einzelheit, bei der die Arretiergabel 56 mit der Gegenverzahnung 55 zur Laufverzahnung 68 deutlich erkennbar ist.

Figur 12 zeigt das Getriebe gemäß Figur 3 in einer zwischen den Endstellungen Meißeln und Hammerbohren befindlichen Zwischen-Schaltstellung zum Drehpositionieren eines Meißels, kurz bevor die Arretiergabel 56 auf ihrem weiteren axialen Verschiebeweg mit ihrer Gegenverzahnung 55 in die Laufverzahnung 68 des Abtriebszahnrads 35 greift und dieses festhält.

## Patentansprüche

1. Bohrhammer (10) bestehend aus einem die nachstehend genannten Teile aufnehmenden Gehäuse (12), einem Motor (16) mit Ein- und Ausschalter (18) und mit Motorwelle (22), einem Getriebe (26) mit Zwischenwelle (28), mit Antriebszahnrad (30), mit Mitnahmezahnwelle (32), mit einer ersten Schaltnabe (34) und einer zweiten Schaltnabe (134) und mit einem Abtriebszahnrad (35), einem Schlagwerk (36), mit Taumelscheibe (40) und Taumelzahnrad (38), einer Abtriebswelle (46) mit Antriebszahnrad (48) und einem Bohrfutter (50), wobei der Motor (16) die Zwischenwelle (28) antreibt, die über ihre Mitnahmezahnwelle (32) die Taumelscheibe (40) durch Eingriff bzw. Lösen der zweiten Schaltnabe (134), vorzugsweise durch Verschieben mit Schaltmitteln (52), lösbar drehend mitnimmt und wobei die Rotation der Abtriebswelle (46) mit der Zwischenwelle (28) über gesonderte Kupplungsmittel, unabhängig von der zweiten Schaltnabe (134), ein- bzw. abstellbar ist, wobei zum Einstellen der Rotation der Abtriebswelle (46) die erste Schaltnabe (34) als Kupplungsmittel dient, die die Mitnahmezahnwelle (32) und/oder das Abtriebszahnrad (35) formschlüssig, axial verschieblich, schaltbar umgreift, **dadurch gekennzeichnet, dass** die erste Schaltnabe (34) ein Zahnnabenprofil (41) aufweist, das axialverschiebbar und drehmitnehmend zu der Mitnahmezahnwelle (32) und dem Abtriebszahnrad (35) passt.

2. Bohrhammer nach Anspruch 1, **dadurch gekennzeichnet, dass** die zweite Schaltnabe (134) unabhängig von der ersten Schaltnabe (34) schaltbetätigbar ist.

3. Bohrhammer nach Anspruch 1 oder 2, **dadurch gekennzeichnet, dass** die Zwischenwelle (28) ein, vorzugsweise glatt-, zylindrisches Teil ist, auf dem das Antriebszahnrad (30) und die, insbesondere aus Sintermetall bestehende, Mitnahmezahnwelle (32) drehfest sitzen, insbesondere aufgepresst, und als Axialsicherung für das frei auf der Zwischenwelle (28) drehbare Taumelzahnrad (38) und das Abtriebszahnrad (35) dienen.

4. Bohrhammer nach einem der Ansprüche 1 bis 3, **dadurch gekennzeichnet, dass** die zweite Schaltnabe (134) ein Zahnnabenprofil (41) hat, das axialverschiebbar und drehmitnehmend zu der Mitnahmezahnwelle (32) und dem Taumelzahnrad (38) passt.

5. Bohrhammer nach einem der Ansprüche 1 bis 4, **dadurch gekennzeichnet, dass** der Durchmesser und das Zahnprofil der Mitnahmezahnwelle (32) mit denen des benachbarten Taumelzahnrades (38) und/oder zumindest einem Teilbereich (68) des Abtriebszahnrades (35) übereinstimmen.

6. Bohrhammer nach einem der Ansprüche 1 bis 5, **dadurch gekennzeichnet, dass** die Schaltnabe (34, 134), vorzugsweise ca. 10 mm breit ist, etwa halb so breit wie die Mitnahmezahnwelle (32) ist.

7. Bohrhammer nach einem der Ansprüche 1 bis 6, **dadurch gekennzeichnet, dass** die Schaltnaben (34, 134) in einer Mittenstellung je im Eingriff mit ihrem zugeordneten Taumel- (38) und Abtriebszahnrad (35) und zugleich mit der Mitnahmezahnwelle (32) stehen und dabei kuppelnd um jeweils etwa gleiche Länge übergreifen.

8. Bohrhammer nach einem der Ansprüche 1 bis 7, **dadurch gekennzeichnet, dass** seine Schaltnaben (34, 134) das Taumelzahnrad (38) und das Abtriebszahnrad (35) drehfest und axial verschieblich umgreifen und und wahlweise axial über die benachbarte Mitnahmezahnwelle (32) formschlüssig eingreifend verschiebbar sind, so dass sie - in der Mittenstellung - entweder gleichzeitig mit der Mitnahmezahnwelle (32) und dem Taumelzahnrad (38) bzw. der Mitnahmezahnwelle (32) und dem Abtriebszahnrad (35) in Eingriff stehen oder in einer von zwei seitlichen Verschiebepositionen entweder allein mit dem Taumel-(38) oder allein mit dem Abtriebszahnrad (35) kämmen.

9. Bohrhammer nach Anspruch 1, **dadurch gekennzeichnet, dass** die, insbesondere außen glattzylindrischen und aus Sintermetall bestehenden, Schaltnaben (34, 134) auf ihrem Außenumfang einen ringnutartigen Schlitz (33) zum Eingriff einer als Schaltmittel dienenden Schaltgabel (52) haben.

10. Bohrhammer nach Anspruch 9, **dadurch gekennzeichnet, dass** die Schaltgabeln (52, 152) - außer bei Schaltvorgängen - kraftfrei, insbesondere schwimmend und damit reibungsarm, in die Schlitze (33, 133) der Schaltnaben (34, 134) eingreifen.

11. Bohrhammer nach einem der Ansprüche 1 bis 10, **dadurch gekennzeichnet, dass** alle Zahnwellenzähne (131) der Mitnahmezahnwelle (32) auf ihrer dem Taumel- (38) und/oder dem Abtriebszahnrad (35) zugewandten Seite jeweils eine partielle Zahnbreitenverringerung (62), insbesondere von etwa 1 bis 2 mm, haben, die zu einer partiellen Verbreiterung der Zahnlücken der Mitnahmezahnwelle (32) führt, die als Synchronisierungsausnehmungen dienen - zum leichteren Umschalten und Eintreten der Zahnnabenzähne der Schaltnaben (34, 134) in die Zahnlücken der Zahnwellenprofile.

12. Bohrhammer nach einem der Ansprüche 1 bis 11, **dadurch gekennzeichnet, dass** alle Zähne (69) der Schaltnaben (34) jeweils auf ihrer der Mitnahmezahnwelle (32) zugewandten Seite eine partielle Zahnbreitenverringerung (70) von etwa 1 bis 2 mm haben.

13. Bohrhammer nach einem der Ansprüche 1 bis 12, **dadurch gekennzeichnet, dass** zwischen Motor (16) und Getriebe (26) ein Zwischenflansch (25) sitzt, in dem ein Ende der Zwischenwelle (28), insbesondere über ein Nadellager, drehbar gelagert ist.

14. Bohrhammer nach einem der Ansprüche 1 bis 13, **dadurch gekennzeichnet, dass** ein einstückiges, insbesondere u-förmig gebogenes, Schaltblech (54) als Schaltmittel dient, wobei beide U-Schenkel (94, 96) von einer Führungsstange (51) als Linearführung durchtreten werden, wobei dessen einer U-Schenkel (94) als Schaltgabel (52) dient, insbesondere der andere U-Schenkel (96) eine Arretiergabel (56) bildet.

15. Bohrhammer nach Anspruch 14, **dadurch gekennzeichnet, dass** die Arretiergabel (56) ein Zahnprofil (58) trägt mit dem es, insbesondere beim Abschalten der Rotation in der Schaltstellung der reinen Hubbewegung der Abtriebswelle (46), in arretierenden Eingriff mit dem Zahnwellenprofil (68) des Abtriebszahnrades (35) bringbar ist.

16. Bohrhammer nach einem der Ansprüche 1 bis 15, **dadurch gekennzeichnet, dass** auf der Zwischenwelle (28) benachbart zum Antriebszahnrad (30) das Taumelzahnrad (38) drehbar gelagert ist, das die Taumelscheibe (40) mit Taumelfinger (42) trägt und zu dem axial benachbart die Mitnahmezahnwelle (32) drehfest sitzt, an die axial anschließend das Abtriebszahnrad (35) drehbar gelagert und durch ein fest auf dem Ende der Zwischenwelle (28) sitzendes Wälzlager (45) axial gesichert ist.

17. Bohrhammer nach einem der Ansprüche 1 bis 16, **dadurch gekennzeichnet, dass** mindestens ein Schaltblech (54, 154) angeordnet ist, das formschlüssig in den Umfang der Schaltnabe (34, 134) greift und im wesentlichen parallel zur Zwischenwelle (28) verschiebbar ist.

18. Bohrhammer nach einem der Ansprüche 1 bis 17, **dadurch gekennzeichnet, dass** die Schaltbleche (54, 154) über elastische Mittel verschiebbar sind, so dass ein Schaltbetätigungsmittel (59) seine gewählte Schaltposition einnehmen kann, in die die Schaltnaben (34, 134) selbsttätig schaltsynchronisierend folgen.

19. Bohrhammer nach Anspruch 1, **dadurch gekennzeichnet, dass** dass die Kupplungsmittel und Schaltmittel (52, 152) in den eingestellten Schaltpositionen - kraftfrei, insbesondere schwimmend und damit reibungsarm, miteinander korrespondieren.

20. Bohrhammer nach Anspruch 19, **dadurch gekennzeichnet, dass** eine als Schenkelfeder ausgestaltete Schaltfeder (76) mit zwei Schaltschenkeln (78) als Schaltmittel (52) dient, die unabhängig voneinander in mehrere Schaltpositionen einstellbar sind und dabei, insbesondere geradverschieblich, Schaltbleche (54, 154) mitnehmen.

21. Bohrhammer nach Anspruch 20, **dadurch gekennzeichnet, dass** die Schaltbleche (54, 154) formschlüssig in den Umfang der Schaltnaben (34, 134) greifen und diese mittels der Schaltschenkel (78) kraftfrei in ihrer jeweiligen Schaltposition halten.

## Claims

1. Hammer drill (10) consisting of a housing (12) accommodating the parts mentioned below, a motor (16) with an on/off switch (18) and with a motor shaft (22), a transmission (26) with an intermediate shaft (28), with a drive gear (30), with a splined driving shaft (32), with a first shifting hub (34) and a second shifting hub (134) and with an output gear (35), a percussion mechanism (36), with a wobble plate (40) and a wobble gear (38), an output shaft (46) with a drive gear (48) and a drill chuck (50), wherein the motor (16) drives the intermediate shaft (28), which, via its splined driving shaft (32), rotationally drives the wobble plate (40) in a releasable manner by engagement or releasing of the second shifting hub (134), preferably by displacement with shifting means (52), and wherein the rotation of the output shaft (46) is able to be set or stopped with the intermediate shaft (28) via separate clutch means, independently of the second shifting hub (134), wherein, in order to set the rotation of the output shaft (46), the first shifting hub (34) serves as clutch means, said first shifting hub (34) engaging around the splined driving shaft (32) and/or the output gear (35) in a form-fitting, axially displaceable, shiftable manner, **characterized in that** the first shifting hub (34) has a toothed hub profile (41) which mates with the splined driving shaft (32) and the output gear (35) in an axially displaceable and rotationally driving manner.

2. Hammer drill according to Claim 1, **characterized in that** the second shifting hub (134) is actuable independently of the first shifting hub (34).

3. Hammer drill according to Claim 1 or 2, **characterized in that** the intermediate shaft (28) is a, preferably smooth, cylindrical part on which the drive gear (30) and the splined driving shaft (32), consisting in particular of sintered metal, are fitted, in particular pressed on, for conjoint rotation and serve as axial securing means for the wobble gear (38), which is freely rotatable on the intermediate shaft (28), and the output gear (35).

4. Hammer drill according to one of Claims 1 to 3, **characterized in that** the second shifting hub (134) has a toothed hub profile (41) which mates with the splined driving shaft (32) and the wobble gear (38) in an axially displaceable and rotationally driving manner.

5. Hammer drill according to one of Claims 1 to 4, **characterized in that** the diameter and the toothed profile of the splined driving shaft (32) correspond to those of the adjacent wobble gear (38) and/or at least a section (68) of the output gear (35).

6. Hammer drill according to one of Claims 1 to 5, **characterized in that** the shifting hub (34, 134) is preferably about 10 mm wide, approximately half as wide as the splined driving shaft (32).

7. Hammer drill according to one of Claims 1 to 6, **characterized in that**, in a central position, the shifting hubs (34, 134) are each engaged with their associated wobble gear (38) and output gear (35) and at the same time are engaged with the splined driving shaft (32) and in the process engage in a coupling manner over in each case approximately the same length.

8. Hammer drill according to one of Claims 1 to 7, **characterized in that** the shifting hubs (34, 134) thereof engage around the wobble gear (38) and the output gear (35) for conjoint rotation and in an axially displaceable manner and are optionally displaceable in a manner engaging axially over the adjacent splined driving shaft (32) in a form-fitting manner, such that - in the central position - they are either engaged simultaneously with the splined driving shaft (32) and the wobble gear (38) or with the splined driving shaft (32) and the output gear (35) or mesh, in one of two lateral displacement positions, either only with the wobble gear (38) or only with the output gear (35).

9. Hammer drill according to Claim 1, **characterized in that** the shifting hubs (34, 134), which are in particular smooth-cylindrical on the outside and consist of sintered material, have, on their outer circumference, a slot (33) in the form of an annular groove for the engagement of a shift fork (52) serving as shifting, means.

10. Hammer drill according to Claim 9, **characterized in that** the shift forks (52, 152) - apart from in shifting operations - engage in the slots (33, 133) in the shifting hubs (34, 134) in a force-free manner, in particular in a floating and thus low-friction manner.

11. Hammer drill according to one of Claims 1 to 10, **characterized in that** all the splined-shaft teeth (131) of the splined driving shaft (32) each have, on their side facing the wobble gear (38) and/or the output gear (35), a partial tooth-width reduction (62), in particular of about 1 to 2 mm, which results in a partial widening of the tooth gaps of the splined driving shaft (32), which serve as synchronizing recesses - for easier shifting and passage of the toothed-hub teeth of the shifting hubs (34, 134) into the tooth gaps of the splined shaft profiles.

12. Hammer drill according to one of Claims 1 to 11, **characterized in that** all the teeth (69) of the shifting hubs (34) each have, on their side facing the splined driving shaft (32), a partial tooth-width reduction (70) of about 1 to 2 mm.

13. Hammer drill according to one of Claims 1 to 12, **characterized in that** an intermediate flange (25) is fitted between the motor (16) and transmission (26), one end of the intermediate shaft (28) being mounted rotatably in said intermediate flange (25), in particular via a needle bearing.

14. Hammer drill according to one of Claims 1 to 13, **characterized in that** a one-piece shifting plate (54), bent in particular in a U-shaped manner, serves as shifting means, wherein the two U-legs (94, 96) are passed through by a guide rod (51) as linear guide, wherein one U-leg (94) thereof serves as a shift fork (52), in particular the other U-leg (96) forms a locking fork (56).

15. Hammer drill according to Claim 14, **characterized in that** the locking fork (56) bears a toothed profile (58) with which it is able to be brought into locking engagement with the splined shaft profile (68) of the output gear (35), in particular when the rotation is switched off in the shift position of the pure stroke movement of the output shaft (46).

16. Hammer drill according to one of Claims 1 to 15, **characterized in that** the wobble gear (38) is mounted rotatably on the intermediate shaft (28) next to the drive gear (30), said wobble gear (38) bearing the wobble plate (40) with wobble fingers (42) and the splined driving shaft (32) being fitted axially next to said wobble gear (38) for conjoint rotation, the output gear (35) being mounted rotatably in a manner axially adjoining said splined driving shaft (32) and being axially secured by a rolling bearing (45) fitted firmly on the end of the intermediate shaft (28).

17. Hammer drill according to one of Claims 1 to 16, **characterized in that** at least one shifting plate (54, 154) is arranged, which engages in a form-fitting manner in the circumference of the shifting hub (34, 134) and is displaceable substantially parallel to the intermediate shaft (28).

18. Hammer drill according to one of Claims 1 to 17, **characterized in that** the shifting plates (54, 154) are displaceable via resilient means such that a shift actuating means (59) can take up its selected shift position, into which the shifting hubs (34, 134) can follow automatically in a shift-synchronizing manner.

19. Hammer drill according to Claim 1, **characterized in that** the clutch means and shifting means (52, 152) correspond to one another - in a force-free manner, in particular in a floating and thus low-friction manner - in the set shift positions.

20. Hammer drill according to Claim 19, **characterized in that** a shift spring (76), configured as a leg spring, with two shifting legs (78) serves as shifting means (52), which are settable independently of one another into a plurality of shift positions and in the process drive along shifting plates (54, 154), in particular in a rectilinearly displaceable manner.

21. Hammer drill according to Claim 20, **characterized in that** the shifting plates (54, 154) engage in a form-fitting manner in the circumference of the shifting hubs (34, 134) and hold the latter in their particular shift position in a force-free manner by means of the shifting legs (78).

## Revendications

1. Marteau perforateur (10), constitué d'un boîtier (12) recevant les pièces citées ci-dessous, d'un moteur (16) avec un interrupteur marche-arrêt (18) et avec un arbre de moteur (22), d'une transmission (26) avec un arbre intermédiaire (28), avec une roue dentée d'entraînement (30), avec un arbre denté d'entraînement (32), avec un premier moyeu de commutation (34) et un deuxième moyeu de commutation (134) et avec une roue dentée de prise de force (35), d'un mécanisme percuteur (36), avec un disque oscillant (40) et une roue dentée oscillante (38), d'un arbre de prise de force (46) avec une roue dentée d'entraînement (48) et d'un mandrin (50), le moteur (16) entraînant l'arbre intermédiaire (28) qui, par le biais de son arbre denté d'entraînement (32), entraîne en rotation de manière détachable le disque oscillant (40) par engagement ou desserrage du deuxième moyeu de commutation (134), de préférence par déplacement avec des moyens de commutation (52), et la rotation de l'arbre de prise de force (46) avec l'arbre intermédiaire (28) pouvant être ajustée ou coupée par le biais de moyens d'accouplement séparés, indépendamment du deuxième moyeu de commutation (134), le premier moyeu de commutation (34), pour l'ajustement de la rotation de l'arbre de prise de force (46), servant de moyen d'accouplement, qui vient en prise de manière commutable par engagement par correspondance de formes, de manière déplaçable axialement, autour de l'arbre denté d'entraînement (32) et/ou de la roue dentée de prise de force (35), **caractérisé en ce que** le premier moyeu de commutation (34) présente un profil de moyeu denté (41) qui s'ajuste de manière déplaçable axialement et avec entraînement en rotation à l'arbre denté d'entraînement (32) et à la roue dentée de prise de force (35).

2. Marteau perforateur selon la revendication 1, **caractérisé en ce que** le deuxième moyeu de commutation (134) peut être actionné par commutation indépendamment du premier moyeu de commutation (34).

3. Marteau perforateur selon la revendication 1 ou 2, **caractérisé en ce que** l'arbre intermédiaire (28) est une pièce de préférence cylindrique lisse, sur laquelle reposent, en particulier sont ajustés par pressage, de manière solidaire en rotation, la roue dentée d'entraînement (30) et l'arbre denté d'entraînement (32) se composant notamment de métal fritté, lesquels servent de fixation axiale pour la roue dentée oscillante (38) tournant librement sur l'arbre intermédiaire (28) et pour la roue dentée de prise de force (35).

4. Marteau perforateur selon l'une quelconque des revendications 1 à 3, **caractérisé en ce que** le deuxième moyeu de commutation (134) présente un profil de moyeu denté (41) qui s'ajuste de manière déplaçable axialement et avec entraînement en rotation à l'arbre denté d'entraînement (32) et à la roue dentée oscillante (38).

5. Marteau perforateur selon l'une quelconque des revendications 1 à 4, **caractérisé en ce que** le diamètre et le profil denté de l'arbre denté d'entraînement (32) coïncident avec ceux de la roue dentée oscillante adjacente (38) et/ou avec au moins une région partielle (68) de la roue dentée de prise de force (35).

6. Marteau perforateur selon l'une quelconque des revendications 1 à 5, **caractérisé en ce que** le moyeu de commutation (34, 134) mesure de préférence environ 10 mm de large, approximativement la moitié de la largeur de l'arbre denté d'entraînement (32).

7. Marteau perforateur selon l'une quelconque des revendications 1 à 6, **caractérisé en ce que** les moyeux de commutation (34, 134) viennent en prise dans une position centrale à chaque fois avec leur roue dentée oscillante (38) et leur roue dentée de prise de force (35) associées et en même temps avec l'arbre denté d'entraînement (32), et en l'occurrence viennent en prise par le dessus en s'accouplant sur approximativement la même longueur.

8. Marteau perforateur selon l'une quelconque des revendications 1 à 7, **caractérisé en ce que** ses moyeux de commutation (34, 134) viennent en prise de manière solidaire en rotation et avec déplacement axial autour de la roue dentée oscillante (38) et de la roue dentée de prise de force (35) et peuvent être déplacés de manière sélective axialement en s'engageant par engagement par correspondance de formes par le biais de l'arbre denté d'entraînement adjacent (32), de telle sorte que dans la position centrale, ils soient en prise soit simultanément avec l'arbre denté d'entraînement (32) et la roue dentée oscillante (38) ou avec l'arbre denté d'entraînement (32) et la roue dentée de prise de force (35), soit qu'ils s'engrènent dans l'une de deux positions de déplacement latérales soit seulement avec la roue dentée oscillante (38) soit seulement avec la roue dentée de prise de force (35).

9. Marteau perforateur selon la revendication 1, **caractérisé en ce que** les moyeux de commutation (34, 134) notamment cylindriques lisses à l'extérieur et se composant de métal fritté, présentent sur leur périphérie extérieure une fente de type rainure annulaire (33) destinée à s'engager avec une fourche de commutation (52) servant de moyen de commutation.

10. Marteau perforateur selon la revendication 9, **caractérisé en ce que** les fourches de commutation (52, 152) - sauf dans le cas d'opérations de commutation - s'engagent sans force, en particulier de manière flottante et de ce fait avec peu de frottement, dans les fentes (33, 133) des moyeux de commutation (34, 134).

11. Marteau perforateur selon l'une quelconque des revendications 1 à 10, **caractérisé en ce que** toutes les dents d'arbre denté (131) de l'arbre denté d'entraînement (32), sur leur côté tourné vers la roue dentée oscillante (38) et/ou vers la roue dentée de prise de force (35), présentent à chaque fois une réduction de largeur de dent partielle (62), en particulier d'environ 1 à 2 mm, qui conduit à un élargissement partiel des espaces entre-dents de l'arbre denté d'entraînement (32), qui servent d'évidements de synchronisation pour faciliter la commutation et l'entrée des dents de moyeu denté des moyeux de commutation (34, 134) dans les espaces entre-dents des profils d'arbres dentés.

12. Marteau perforateur selon l'une quelconque des revendications 1 à 11, **caractérisé en ce que** toutes les dents (69) des moyeux de commutation (34) présentent à chaque fois, sur leur côté tourné vers l'arbre denté d'entraînement (32), une réduction partielle de largeur de dent (70) d'environ 1 à 2 mm.

13. Marteau perforateur selon l'une quelconque des revendications 1 à 12, **caractérisé en ce qu'**entre le moteur (16) et la transmission (26) repose une bride intermédiaire (25), dans laquelle est supportée à rotation une extrémité de l'arbre intermédiaire (28), en particulier par le biais d'un palier à aiguilles.

14. Marteau perforateur selon l'une quelconque des revendications 1 à 13, **caractérisé en ce qu'**une tôle de commutation d'une seule pièce, en particulier cintrée en forme de U (54), sert de moyen de commutation, les deux branches du U (94, 96) étant traversées par une tige de guidage (51) servant de guide linéaire, l'une des branches du U (94) servant de fourche de commutation (52), en particulier l'autre branche du U (96) formant une fourche d'arrêt (56).

15. Marteau perforateur selon la revendication 14, **caractérisé en ce que** la fourche d'arrêt (56) porte un profil denté (58) avec lequel, en particulier lors de la coupure de la rotation dans la position de commutation du mouvement de course simple de l'arbre de prise de force (46), elle peut être amenée en engagement de blocage avec le profil d'arbre denté (68) de la roue dentée de prise de force (35).

16. Marteau perforateur selon l'une quelconque des revendications 1 à 15, **caractérisé en ce que** sur l'arbre intermédiaire (28), en position adjacente à la roue dentée d'entraînement (30), est supportée à rotation la roue dentée oscillante (38), qui porte le disque oscillant (40) avec un doigt oscillant (42) et qui repose de manière solidaire en rotation par rapport à l'arbre denté d'entraînement (32) adjacent axialement, contre lequel la roue dentée de prise de force (35) s'y raccordant axialement est supportée de manière rotative et est fixée axialement par un palier à roulement (45) reposant fixement sur l'extrémité de l'arbre intermédiaire (28).

17. Marteau perforateur selon l'une quelconque des revendications 1 à 16, **caractérisé en ce qu'**au moins une tôle de commutation (54, 154) est prévue, laquelle s'engage par engagement par correspondance de formes dans la périphérie du moyeu de commutation (34, 134) et peut être déplacée essentiellement parallèlement à l'arbre intermédiaire (28).

18. Marteau perforateur selon l'une quelconque des revendications 1 à 17, **caractérisé en ce que** les tôles de commutation (54, 154) peuvent être déplacées par le biais de moyens élastiques, de sorte qu'un moyen d'actionnement de commutation (59) puisse adopter sa position de commutation sélectionnée dans laquelle les moyeux de commutation (34, 134) suivent automatiquement en synchronisant la commutation.

19. Marteau perforateur selon la revendication 1, **caractérisé en ce que** les moyens d'accouplement et les moyens de commutation (52, 152) se correspondent mutuellement dans les positions de commutation ajustées - sans force, notamment de manière flottante et par conséquent avec peu de frottements.

20. Marteau perforateur selon la revendication 19, **caractérisé en ce qu'**un ressort de commutation (76) réalisé sous forme de ressort à branches avec deux branches de commutation (78) sert de moyens de commutation (52) qui peuvent être ajustés indépendamment les uns des autres dans plusieurs positions de commutation et qui, en l'occurrence, entraînent les tôles de commutation (54, 154), notamment avec un déplacement en ligne droite.

21. Marteau perforateur selon la revendication 20, **caractérisé en ce que** les tôles de commutation (54, 154) s'engagent par engagement par correspondance de formes dans la périphérie des moyeux de commutation (34, 134) et retiennent ceux-ci au moyen des branches de commutation (78) sans force dans leur position de commutation respective.
